# FASCICULE DE BREVET EUROPEEN

(11) **EP 2 586 908 B1**
(45) Date de publication et mention de la délivrance du brevet: **10.06.2015**
(21) Numéro de dépôt: 12187643.7
(22) Date de dépôt: 08.10.2012
(51) Int. Cl.: D06F 73/00

(54) **Appareil de repassage à la vapeur comportant une brosse de défroissage**
Dampfbügelgerät mit einer Bürste zur Knittererholung der Wäsche
Steam iron comprising a crease-removal brush

(30) Priorité: 25.10.2011 FR 1159643
(43) Date de publication de la demande: 01.05.2013
(73) Titulaire: SEB S.A., 69130 Ecully (FR)
(72) Inventeur: Massias, Stéphane, 69630 CHAPONOST (FR); Zeng, Lijing, 69002 LYON (FR); Lemaire, Stéphanie, 69360 SAINT SYMPHORIEN D'OZON (FR)
(74) Mandataire: Bourrières, Patrice

(56) Documents cités:
- WO-A1-2007/108577
- GB-A- 2 212 526
- US-A- 3 673 827
- US-A1- 2010 012 689
- US-A1- 2011 030 249

## Description

La présente invention se rapporte à un appareil de repassage à la vapeur comportant une base renfermant un générateur de vapeur relié par un conduit à une brosse de défroissage comprenant au moins un trou pour l'émission de la vapeur et se rapporte plus particulièrement à un appareil dans lequel la base comporte une surface de repassage contre laquelle le vêtement à repasser peut être appuyé lors de l'utilisation de la brosse de défroissage.

Il est connu, de la demande de brevet WO 2007/108577, un appareil de repassage à vapeur comportant une base renfermant un générateur de vapeur relié par un conduit à une brosse de défroissage comprenant des orifices de sortie de vapeur. Dans ce document, la base comporte un mât télescopique équipé d'un cintre à son extrémité supérieure, le mât supportant une planche comprenant une surface rigide de repassage contre laquelle le vêtement à repasser peut être appuyé lors de l'opération de défroissage.

Un tel appareil de repassage présente l'avantage d'être peu couteux à fabriquer et de produire rapidement un flux de vapeur saturante qui, lorsqu'il est associé à un brossage des fibres, permet de défroisser très rapidement des voilages ou des vêtements suspendus verticalement sur un cintre, le brossage des fibres étant facilité par la présence de la planche verticale qui permet de maintenir le vêtement à l'encontre de la brosse de défroissage et d'appliquer une tension plus importante sur les fibres.

Cependant, une telle planche verticale présente l'inconvénient de posséder une taille très insuffisante pour pouvoir appuyer l'ensemble de la surface du vêtement suspendu au cintre. De plus, malgré sa petite taille, une telle planche verticale reste encombrante et vient gêner le rangement du mât télescopique.

Aussi, un but de la présente invention est de proposer un appareil de repassage remédiant à ces inconvénients qui soit d'une grande simplicité de construction.

A cet effet, l'invention a pour objet un appareil de repassage à la vapeur comportant une base renfermant un dispositif pour la production d'un flux de vapeur relié par un conduit à une brosse de défroissage comprenant au moins un trou pour l'émission de la vapeur, la base comportant une surface de repassage contre laquelle le vêtement à repasser peut être appuyé lors de l'utilisation de la brosse de défroissage, **caractérisé en ce que** la surface de repassage peut être repliée ou enroulée sur elle-même pour son rangement.

Selon une autre caractéristique de l'invention, la surface de repassage est constituée par une surface souple qui est maintenue déployée par au moins un élément de maintien disposé en bordure de la surface.

Selon une autre caractéristique de l'invention, l'appareil comporte deux éléments de maintien exerçant une tension à deux extrémités opposées de la surface souple.

Selon une autre caractéristique de l'invention, la surface peut occuper une position de travail dans laquelle elle est déployée sur sensiblement toute sa longueur et une position de rangement dans laquelle elle est repliée sur elle-même.

Selon une autre caractéristique de l'invention, la surface de repassage présente une forme rectangulaire et peut être déployée sur une longueur supérieure à 1 m.

Selon une autre caractéristique de l'invention, la base comporte un mât vertical qui porte un dispositif de rangement de la surface de repassage.

Selon une autre caractéristique de l'invention, le mât est télescopique.

Selon une autre caractéristique de l'invention, la surface de repassage s'étend le long du mât lorsqu'elle est en position de travail.

Selon encore une autre caractéristique de l'invention, le mât supporte un cintre à son extrémité supérieure, un élément de maintien de la surface de repassage étant disposé à la base du cintre.

Selon une autre caractéristique de l'invention, un élément de maintien de la surface de repassage est constitué par un tube sur lequel une extrémité de la surface de repassage est fixée, la surface de repassage étant enroulée autour du tube lorsqu'elle occupe la position de rangement, et déroulée du tube lorsqu'elle occupe la position de travail.

Selon une autre caractéristique de l'invention, le tube est mobile en rotation autour d'un axe longitudinal et comporte des moyens de rappel assurant l'enroulement automatique de la surface de repassage autour du tube.

Selon une autre caractéristique de l'invention, l'extrémité de la surface de repassage opposée à l'extrémité fixée sur le tube est rigidifiée par une règle transversale comportant des moyens d'accrochage coopérant avec un élément de la base pour maintenir la surface de repassage dans la position de travail.

Selon une autre caractéristique de l'invention, la surface de repassage est perméable à la vapeur.

Selon encore une autre caractéristique de l'invention, la surface de repassage est un textile.

Selon encore une autre caractéristique de l'invention, la surface de repassage est un tissu en fibres revêtues de PTFE.

Selon une autre caractéristique de l'invention, la surface de repassage est plane en position de travail.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'un appareil de repassage selon un mode particulier de réalisation de l'invention avec le rideau de repassage en position de rangement ;
- la figure 2 est une autre vue en perspective de l'appareil de la figure 1 avec le rideau de repassage en position de travail ;
- La figure 3 est une vue de côté de l'appareil de la figure 1 avec le rideau en position de travail ;
- la figure 4 est une vue en perspective du cintre fixé à l'extrémité supérieure du mât de l'appareil avec le rideau dans une position intermédiaire entre la position de rangement et la position de travail ;
- la figure 5 est une vue en coupe du cintre de la figure 4 lorsque le rideau est en position de rangement.

Seuls les éléments nécessaires à la compréhension de l'invention ont été représentés. Pour faciliter la lecture des dessins, les mêmes éléments portent les mêmes références d'une figure à l'autre.

Les figures 1 à 3 représentent un appareil de repassage à la vapeur comportant une base 1 pour la génération de vapeur reliée par un conduit flexible 2 à une brosse de défroissage 3 comportant des trous pour l'émission de vapeur, la base 1 comportant, de manière connue en soi, un réservoir d'eau 10 relié à une chambre d'ébullition, non représentée sur les figures, permettant la production en continu d'un flux de vapeur saturée en eau, la chambre d'ébullition étant reliée directement au conduit flexible 2 de manière à ce que la vapeur produite par la chambre d'ébullition puisse s'échapper librement vers la brosse de défroissage 3.

Une telle base 1 pour la génération de vapeur est bien connue de l'homme du métier et est par exemple techniquement semblable à la base pour la génération de vapeur décrite en détails dans la demande de brevet WO 2004/023957.

Conformément à la figure 1, la base 1 comporte un mât 11 comprenant trois tronçons télescopiques et comprenant une extrémité supérieure supportant un cintre 4 sur lequel du linge à défroisser peut être disposé, le cintre 4 comportant avantageusement une échancrure 40 à son sommet qui forme un logement de réception pour la brosse de défroissage 3.

Plus particulièrement selon l'invention, et conformément à la figure 2, la base 1 comporte également une surface 50 de repassage servant de surface d'appui pour le vêtement à repasser lorsque le vêtement est traité au moyen de la brosse de défroissage 3. La surface de repassage est constituée par une surface 50 souple qui est maintenue déployée entre deux éléments de maintien 51, 52 disposés en bordure de la surface 50 et qui est avantageusement constituée par un rideau 50 rectangulaire en tissu monté sur un dispositif de rangement 5 comprenant un tube 52 disposé à la base du cintre 4, le tube 52 étant monté mobile en rotation sur le cintre 4.

Le tube 52 constitue l'un des deux éléments de maintien sur lequel une extrémité longitudinale du rideau 50 est fixée, l'autre élément de maintien étant constitué par une réglette transversale 51 disposée à l'autre extrémité longitudinale du rideau 50, le tube 52 comporte des moyens de rappel automatique du rideau dans une position de rangement illustrée sur les figures 1 et 5 dans laquelle le rideau 50 est entièrement enroulé autour du tube 52.

Les moyens de rappel automatique du tube 52 sont avantageusement constitués par un ressort 53 hélicoïdal et seront, par exemple, semblables aux moyens de rappel décrits dans la demande de brevet EP 1 122 400.

La réglette transversale 51 s'étend sur toute la largeur du rideau 50 et comporte une poignée de préhension 54 permettant à l'utilisateur d'exercer une traction sur le rideau 50 pour le dérouler vers une position de travail, illustrée sur la figure 2, dans laquelle le rideau 50 est déployé en dehors du tube 52 et s'étend le long du mât 11, le rideau 50 occupant alors une position sensiblement verticale, en étant préférentiellement légèrement incliné, de l'ordre de 3 à 10°, comme on peut le voir sur la figure 3.

Conformément aux figures 3 à 5, la poignée de préhension 54 présente une partie 54A en forme de crochet qui vient coopérer avec une platine 12 d'accrochage supportée par le tronçon inférieur du mât 11 télescopique pour maintenir le rideau 50 en position de travail et empêcher le retour automatique de la réglette transversale 51 vers la position de rangement sous l'effet du ressort de rappel 53.

De manière préférentielle, la platine 12 d'accrochage peut être déplacée en translation le long de la partie inférieure du mât 11 télescopique et est munie de moyens de fixation, non représentés sur les figures, permettant à l'utilisateur de disposer la platine 12 d'accrochage à la hauteur qu'il souhaite afin que l'ensemble du rideau 50 ou seulement une partie de ce dernier soit déroulée lorsque la réglette transversale 51 est accrochée à la platine 12.

A titre d'exemple, le rideau 50 présente une largeur de l'ordre de 40 cm et une longueur de l'ordre de 110 cm, afin d'offrir une surface suffisante pour maintenir en position la majeure partie du vêtement suspendu sur le cintre lorsque le rideau est totalement déployé. Le rideau 50 est avantageusement constitué par un tissu d'une épaisseur de l'ordre de 0.3 mm en fibre de verre, tressé et revêtu de PTFE (Polytétrafluoroéthylène), un tel tissu présentant l'avantage d'être à la fois perméable et résistant à la vapeur, et de ne pas trop se détendre lorsqu'il est soumis à un flux de vapeur.

Le ressort 53 du tube 52 est dimensionné pour générer un couple de rappel qui vient mettre sous tension le rideau 50 lorsque la réglette transversale 51 du rideau est accrochée à la platine 12 de telle sorte que l'utilisateur ressente une résistance du rideau 50 à l'encontre de la brosse de défroissage 3 lorsqu'il vient appliquer la brosse de défroissage 3 perpendiculairement au rideau 50 ainsi que cela est illustré sur la figure 3.

On obtient ainsi un appareil de repassage à la vapeur qui comporte un rideau 50 souple formant une surface d'appui assurant un bon maintien du vêtement à l'encontre de la brosse de défroissage 3 et permettant ainsi à l'utilisateur d'exercer une pression sur le vêtement au moyen de la brosse de défroissage 3 pour tendre la fibre du vêtement à repasser et améliorer la performance de repassage.

Un tel rideau 50 présente également l'avantage de pouvoir être ramené dans une position de rangement, illustrée sur la figure 5, dans laquelle la partie 54A en forme de crochet de la poignée de préhension 54 vient s'engager dans une ouverture 41 à la base du cintre 4 de sorte que le rideau 50 se trouve alors totalement intégré dans l'encombrement du cintre 4. Le rideau 50 ainsi rangé ne génère donc aucune gêne au niveau du mât 11 télescopique qui peut être replié complètement pour réduire l'encombrement de l'appareil pour son stockage.

De plus, l'enroulement du rideau 50 autour du tube 52 présente l'avantage de protéger le rideau 50 lorsqu'il est en position de rangement et permet d'éviter notamment que le rideau 50 ne soit au contact de la poussière, de sorte que le rideau reste propre et immédiatement disponible lorsque l'utilisateur souhaite utiliser l'appareil.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, le tissu utilisé comme surface support pourra être réalisé dans une autre matière perméable à la vapeur.

Ainsi, dans une autre variante de réalisation non représentée, le système de rappel automatique du rideau sur le tube pourra être remplacé par un système manuel d'enroulement du rideau sur le tube au moyen d'une manivelle, le tube pouvant alors comporter un dispositif d'immobilisation par cliquet.

Ainsi dans une autre variante de réalisation non représentée, l'appareil pourra comporter, en plus ou la place du cintre, des pinces permettant de maintenir le vêtement à repasser le long de la surface de repassage.

Ainsi, dans une autre variante de réalisation non représentée, la surface de repassage pourra ne pas s'enrouler sur un tube mais être pliée en accordéon lors de son rangement, ou se ranger et se déployer tel un éventail.

Ainsi, dans une autre variante de réalisation non représentée, la surface de repassage pourra être maintenue déployée au moyen d'un cadre élastiquement déformable disposé sur toute la périphérie de la surface de repassage.

Ainsi dans une autre variante de réalisation non représentée, la surface de repassage pourra être constituée par un rideau comportant une série de lamelles rigides disposées côte à côte et articulées les unes par rapport aux autres pour permettre l'enroulement du rideau sur un tube.

## Revendications

1. Appareil de repassage à la vapeur comportant une base (1) renfermant un dispositif pour la production d'un flux de vapeur relié par un conduit (2) à une brosse de défroissage (3) comprenant au moins un trou pour l'émission de la vapeur, ladite base (1) comportant une surface (50) de repassage contre laquelle le vêtement à repasser peut être appuyé lors de l'utilisation de la brosse de défroissage (3), **caractérisé en ce que** ladite surface (50) de repassage peut être repliée ou enroulée sur elle-même pour son rangement.

2. Appareil de repassage à la vapeur selon la revendication 1, **caractérisé en ce que** ladite surface (50) est une surface souple et est maintenue déployée par au moins un élément de maintien (51, 52) disposé en bordure de la surface (50).

3. Appareil de repassage à la vapeur selon la revendication 2, **caractérisé en ce qu'il** comporte deux éléments de maintien (51, 52) exerçant une tension à deux extrémités opposées de la surface (50) souple.

4. Appareil de repassage selon l'une quelconque des revendications 1 à 3, **caractérisé en ce que** ladite surface de repassage (50) peut occuper une position de travail dans laquelle la surface de repassage (50) est déployée sur sensiblement toute sa longueur et une position de rangement dans laquelle ladite surface de repassage (50) est repliée ou enroulée sur elle-même.

5. Appareil de repassage selon la revendication 4, **caractérisé en ce que**, en position de travail, la surface de repassage (50) présente une forme rectangulaire et peut être déployée sur une longueur supérieure à 1 m.

6. Appareil de repassage selon l'une quelconque des revendications 4 à 5, **caractérisé en ce que** ladite base (1) comporte un mât (11) vertical qui porte un dispositif de rangement (5) de la surface de repassage (50).

7. Appareil de repassage selon la revendication 6, **caractérisé en ce que** le mât (11) est télescopique.

8. Appareil de repassage selon l'une quelconque des revendications 6 à 7, **caractérisé en ce que** la surface de repassage (50) s'étend le long du mât (11) lorsqu'elle est en position de travail.

9. Appareil de repassage selon l'une quelconque des revendications 6 à 8, **caractérisé en ce que** ledit mât (11) supporte un cintre (4) à son extrémité supérieure et **en ce qu'**un élément de maintien (52) de la surface de repassage (50) est disposé à la base du cintre (4).

10. Appareil de repassage à la vapeur selon l'une quelconque des revendications 4 à 9, **caractérisé en ce qu'**un élément de maintien de la surface de repassage (50) est constitué par un tube (52) sur lequel une extrémité de ladite surface de repassage (50) est fixée, ladite surface de repassage (50) étant enroulée autour du tube (52) lorsque ladite surface de repassage (50) occupe la position de rangement, et déroulée du tube lorsque ladite surface de repassage (50) occupe la position de travail.

11. Appareil de repassage selon la revendication 10, **caractérisé en ce que** ledit tube (52) est mobile en rotation autour d'un axe longitudinal et comporte des moyens de rappel (53) assurant l'enroulement automatique de la surface de repassage (50) autour du tube (52).

12. Appareil de repassage selon l'une quelconque des revendications 10 à 11, **caractérisé en ce que** l'extrémité de la surface de repassage (50) opposée à l'extrémité fixée sur le tube (52) est rigidifiée par une règle transversale (51) comportant des moyens d'accrochage (54A) coopérant avec un élément (12) de la base (1) pour maintenir la surface de repassage (50) dans la position de travail.

13. Appareil de repassage selon l'une quelconque des revendications 1 à 12, **caractérisé en ce que** ladite surface de repassage (50) est perméable à la vapeur.

14. Appareil de repassage selon la revendication 13, **caractérisé en ce que** ladite surface de repassage (50) est un textile.

15. Appareil de repassage selon la revendication 14, **caractérisé en ce que** ladite surface de repassage (50) est un tissu en fibres revêtues de PTFE.

## Patentansprüche

1. Dampfbügelgerät mit einer Basis (1), die eine Vorrichtung zur Erzeugung eines Dampfstroms umschließt, der durch eine Leitung (2) mit einer Glättbürste (3) verbunden ist, die zumindest ein Loch zum Ausstoßen des Dampfes umfasst, wobei die genannte Basis (1) eine Bügelfläche (50) umfasst, gegen die das zu bügelnde Kleidungsstück bei der Verwendung der Glättbürste (3) gelehnt werden kann, **dadurch gekennzeichnet, dass** die genannte Bügelfläche (50) zur Aufbewahrung zusammengelegt oder aufgewickelt werden kann.

2. Dampfbügelgerät nach Anspruch 1, **dadurch gekennzeichnet, dass** die genannte Fläche (50) eine biegsame Fläche ist und im abgewickelten Zustand von zumindest einem Halteelement (51, 52) gehalten wird, das am Rand der Fläche (50) angeordnet ist.

3. Dampfbügelgerät nach Anspruch 2, **dadurch gekennzeichnet, dass** es zwei Halteelemente (51, 52) umfasst, die an zwei entgegengesetzten Enden der biegsamen Fläche (50) eine Spannung ausüben.

4. Bügelgerät nach einem der Ansprüche 1 bis 3, **dadurch gekennzeichnet, dass** die genannte Bügelfläche (50) eine Arbeitsposition, in der die Bügelfläche (50) auf ihre im Wesentlichen ganze Länge abgewickelt ist, und eine Aufbewahrungsposition einnehmen kann, in der die genannte Bügelfläche (50) zusammengelegt oder aufgewickelt ist.

5. Bügelgerät nach Anspruch 4, **dadurch gekennzeichnet, dass** die Bügelfläche (50) in der Arbeitsposition eine rechteckige Form aufweist und auf eine Länge von mehr als 1 m abgewickelt werden kann.

6. Bügelgerät nach einem der Ansprüche 4 bis 5, **dadurch gekennzeichnet, dass** die genannte Basis (1) einen senkrechten Mast (11) umfasst, der eine Aufbewahrungsvorrichtung (5) für die Bügelfläche (50) trägt.

7. Bügelgerät nach Anspruch 6, **dadurch gekennzeichnet, dass** der Mast (11) teleskopisch ist.

8. Bügelgerät nach einem der Ansprüche 6 bis 7, **dadurch gekennzeichnet, dass** sich die Bügelfläche (50) entlang des Mastes (11) erstreckt, wenn sie sich in der Arbeitsposition befindet.

9. Bügelgerät nach einem der Ansprüche 6 bis 8, **dadurch gekennzeichnet, dass** der genannte Mast (11) an seinem oberen Ende einen Aufhänger (4) trägt und dass sich unten an dem Aufhänger (4) ein Halteelement (52) der Bügelfläche (50) befindet.

10. Dampfbügelgerät nach einem der Ansprüche 4 bis 9, **dadurch gekennzeichnet, dass** ein Halteelement der Bügelfläche (50) aus einem Rohr (52) besteht, an dem ein Ende der genannten Bügelfläche (50) befestigt ist, wobei die genannte Bügelfläche (50) auf das Rohr (52) aufgewickelt wird, wenn die genannte Bügelfläche (50) die Aufbewahrungsposition einnimmt, und von dem Rohr abgewickelt wird, wenn die genannte Bügelfläche (50) die Arbeitsposition einnimmt.

11. Bügelgerät nach Anspruch 10, **dadurch gekennzeichnet, dass** das genannte Rohr (52) um eine Längsachse drehbar ist und Rückstellmittel (53) umfasst, die das automatische Aufwickeln der Bügelfläche (50) auf das Rohr (52) sicherstellen.

12. Bügelgerät nach einem der Ansprüche 10 bis 11, **dadurch gekennzeichnet, dass** das dem an dem Rohr (52) befestigten Ende entgegengesetzte Ende durch eine Querleiste (51) versteift ist, die Einrastmittel (54A) umfasst, die mit einem Element (12) der Basis (1) zusammenwirken, um die Bügelfläche (50) in der Arbeitsposition zu halten.

13. Bügelgerät nach einem der Ansprüche 1 bis 12, **dadurch gekennzeichnet, dass** die genannte Bügelfläche (50) dampfdurchlässig ist.

14. Bügelgerät nach Anspruch 13, **dadurch gekennzeichnet, dass** die genannte Bügelfläche (50) ein Textil ist.

15. Bügelgerät nach Anspruch 14, **dadurch gekennzeichnet, dass** die genannte Bügelfläche (50) ein Stoff aus mit PTFE beschichteten Fasern ist.

## Claims

1. Steam ironing appliance comprising a base (1) containing a device for producing a steam flow connected by a tube (2) to a smoothing brush (3) comprising at least one hole for the emission of steam, said base (1) having an ironing surface (50) against which the garment to be ironed can be pressed during the use of the smoothing brush (3), **characterised in that** said ironing surface (50) can be folded or rolled upon itself for storage.

2. Steam ironing appliance according to claim 1, **characterised in that** said surface (50) is a flexible surface and is held extended by at least one holding element (51, 52) arranged on the edge of the surface (50).

3. Steam ironing appliance according to claim 2, **characterised in that** it comprises two holding elements (51, 52) exerting a tension at two opposite ends of the flexible surface (50).

4. Ironing appliance according to any of claims 1 to 3, **characterised in that** said ironing surface (50) can occupy a working position in which the ironing surface (50) is deployed substantially throughout its length and a storage position in which said ironing surface (50) is folded or rolled upon itself.

5. Ironing appliance according to claim 4, **characterised in that**, in the working position, the ironing surface (50) has a rectangular shape and can be deployed over a length greater than 1 m.

6. Ironing appliance according to claim 4 or 5, **characterised in that** said base (1) includes a vertical mast (11) which carries a device (5) for storing the ironing surface (50).

7. Ironing appliance according to claim 6, **characterised in that** the mast (11) is telescopic.

8. Ironing appliance according to claim 6 or 7, **characterised in that** the ironing surface (50) extends along the mast (11) when it is in working position.

9. Ironing appliance according to any of claims 6 to 8, **characterised in that** said mast (11) supports a hanger (4) at its upper end and **in that** an element (52) for holding the ironing surface (50) is arranged at the base of the hanger (4).

10. Steam ironing appliance according to any of claims 4 to 9, **characterised in that** an element for holding the ironing surface (50) consists of a tube (52) on which one end of said ironing surface (50) is attached, said ironing surface (50) being wound around the tube (52) when said ironing surface (50) is in the storage position and unwound from the tube when said ironing surface (50) is in the working position.

11. Ironing appliance according to claim 10, **characterised in that** said tube (52) is rotatable about a longitudinal axis and includes return means (53) for winding the ironing surface (50) automatically around the tube (52).

12. Ironing appliance according to claim 10 or 11, **characterised in that** the end of the ironing surface (50) opposite the end attached to the tube (52) is stiffened by a transverse bar (51) comprising attachment means (54A) cooperating with an element (12) of the base (1) for holding the ironing surface (50) in the working position.

13. Ironing appliance according to any of claims 1 to 12, **characterised in that** said ironing surface (50) is steam permeable.

14. Ironing appliance according to claim 13, **characterised in that** said ironing surface (50) is a textile.

15. Ironing appliance according to claim 14, **characterised in that** said ironing surface (50) is a PTFE-coated fibre fabric.
